# FASCICULE DE BREVET EUROPEEN

(11) **EP 0 308 289 B1**
(45) Date de publication et mention de la délivrance du brevet: **17.10.1990**
(21) Numéro de dépôt: 88402189.0
(22) Date de dépôt: 30.08.1988
(51) Int. Cl.: B65D 41/04

(54) **Conteneur à capuchon amovible à génératrices latérales alignées avec celles du conteneur**
Behälter mit abnehmbarem Deckel mit Mantellinien, die mit denen des Behälters fluchten
Container with a removable cap having lateral generatrices aligned with those of the container

(30) Priorité: 15.09.1987 FR 8712761
(43) Date de publication de la demande: 22.03.1989
(73) Titulaire: Morel, Simone, F-51210 Montmirail (FR)
(72) Inventeur: Morel, Simone, F-51210 Montmirail (FR)
(74) Mandataire: Madeuf, René Louis

(56) Documents cités:
- WO-A-82/03058
- DE-A- 2 106 897
- FR-A- 2 471 926
- FR-A- 2 573 730
- GB-A- 612 366
- GB-A- 1 414 957

## Description

La présente invention concerne les fermetures pour conteneurs divers et, en particulier, pour les conteneurs utilisés dans les domaines de la parfumerie, de la cosmétologie, de la pharmacie ainsi que dans d'autres industries.

Il est souhaitable d'un point de vue esthétique que le bouchon ou capuchon et le conteneur d'un récipient soient parfaitement alignés, c'est-à-dire ne semblent former qu'une pièce lorsqu'ils sont assemblés bien qu'évidemment le capuchon puisse, également d'un point de vue esthétique, être réalisé en une autre couleur que le conteneur.

On connaît déjà des fermetures de ce genre mais la mise en place du bouchon ou capuchon présente toujours des difficultés car l'usager ne sait pas, a priori, s'il doit tirer sur le bouchon ou capuchon ou s'il doit le tourner par rapport au conteneur ou encore s'il doit rechercher un appendice quelconque provoquant une commande.

L'invention réalise un conteneur à capuchon amovible dont l'ouverture est extrêmement simple et dont la fermeture est également facilitée même pour un utilisateur peu attentif car la fermeture amène nécessairement, par le rapprochement qui est fait du capuchon et du conteneur, les deux pièces dans une position pour laquelle seule une fermeture et un verrouillage convenables peuvent être produits.

De même, la réouverture, par le mouvement opposé à celui provoquant la fermeture, amène un écartement du capuchon par rapport au conteneur ce qui fait apparaître à l'utilisateur que sa manoeuvre est correcte.

On connaît d'après le document GB-A 612 366 un conteneur à bouchon amovible à génératrices latérales alignées avec celles du conteneur présentant en section une forme quelconque non circulaire comprenant sur son dessus un goulot et de part et d'autre de ce goulot deux bossages dont un côté est distant des génératrices latérales du conteneur d'une mesure correspondant à l'épaisseur de paroi e du capuchon.

Conformément à l'invention, le conteneur est caractérisé en ce que le goulot est de forme circulaire et l'autre côté des bossages délimite une rampe, le bord extrême du bossage étant lui-même distant des génératrices latérales du conteneur d'une mesure égale à l'épaisseur des parois du capuchon et délimitant une rainure correspondant à une nervure formée à partir de la paroi interne du capuchon, les nervures et les rainures coopérantes formant des éléments complémentaires pour le verrouillage du capuchon sur le conteneur.

Diverses autres caractéristiques de l'invention ressortent d'ailleurs de la description détaillée qui suit.

Une forme de réalisation de l'objet de l'invention est représentée, à titre d'exemple non limitatif, aux dessins annexés.
La fig. 1 est une coupe-élévation éclatée d'un conteneur et de son capuchon faisant application de l'invention.
La fig. 2 est une coupe-élévation éclatée analogue à la fig. 1 mais tournée de 90_{°}.
La fig. 3 est un plan vu suivant la ligne III-III de la fig. 1.
La fig. 4 est un plan vu suivant la ligne IV-IV de la fig. 1.
La fig. 5 est un plan analogue à la fig. 4 illustrant de façon schématique une position particulière du capuchon.
La fig. 6 est un plan analogue à la fig. 4 mais montrant la position du capuchon lorsqu'il est mis en place sur le conteneur.

Le dessin illustre en 1 un conteneur pouvant indifféremment être constitué par un flacon, un pot, un boîtier ou une boîte de forme quelconque en section.

Le conteneur 1 est destiné à être fermé par un capuchon 2 présentant, en section, la même forme de façon que le conteneur et son capuchon présentent des génératrices latérales alignées lorsqu'ils sont assemblés.

Le conteneur représenté présente, en section, la forme d'un rectangle à petits côtés arrondis et il en est de même du capuchon 2 ce qui apparaît, en particulier, aux fig. 3 et 4.

Le conteneur 1 présente un dessus 3, qui est plan, à partir duquel font saillie deux bossages symétriques 4, 5 et un embout ou goulot 6. Les bossages 4, 5 délimitent chacun, sur un côté, une butée 7 respectivement 8. Les butées 7 et 8 sont séparées des côtés 1a, 1 b du conteneur, et donc de ses génératrices latérales, par un espace 9 respectivement 10 dont la largeur correspond à l'épaisseur e (fig. 3) de la paroi du capuchon 2. Les bossages 4, 5 délimitent, à l'opposé des butées 7, 8, des rampes 11, 12 qui s'étendent en hélice depuis le bord extrême 13 respectivement 14 de chaque bossage jusqu'à une génératrice tangente de l'embout du goulot 6. Les bords extrêmes 13, 14 sont distants des petits côtés 1c, 1 d du conteneur d'une mesure qui correspond également à l'épaisseur des parois e du capuchon 2. Des rainures 15 et 16 sont formées en dessous des bords extrêmes 13, 14.

Ainsi que cela est expliqué dans ce qui précède, le capuchon 2 présente, en section, la même forme que le conteneur 1 et son épaisseur de paroi est uniforme, comme l'illustre le dessin, en particulier la fig. 3, pour faciliter sa réalisation. On ne sortirait pas du cadre de l'invention en prévoyant que les grands et petits côtés soient d'épaisseurs différentes, mais il importe essentiellement suivant l'invention que les génératrices extrêmes du capuchon soient alignées avec celles du conteneur lorsqu'ils sont assemblés et que le conteneur se trouve en position fermée.

Comme l'illustre le dessin, le capuchon présente, à sa base qui est ouverte et le long d'une partie de ses petits côtés, deux nervures 17, 18.

Les nervures présentent une épaisseur qui correspond à celle des rainures 15, 16.

Pour faciliter le centrage du capuchon par rapport au conteneur, il est avantageux que le capuchon présente des ailettes de centrage 19, 20 en forme de secteurs circulaires et écartées d'une mesure correspondant au diamètre extrême de l'embout ou goulot 6 qui est de forme circulaire lorsque le capuchon est muni des ailettes 19, 20.

Le capuchon est également muni d'un organe d'étanchéité 21 illustré sous la forme d'une lèvre déformable annulaire pour coopérer avec la partie supérieure de l'embout ou goulot 6. Un autre type d'organe d'étanchéité pourrait évidemment être mis en oeuvre.

Pour mettre en place le capuchon, on est amené à emboîter l'embout 6 par les ailettes 19, 20 en le décalant d'environ 1/8ème de tour par rapport au conteneur 1 de façon que la base libre du capuchon repose sur le dessus 3 du conteneur.

L'utilisateur détermine immédiatement la mesure dont le capuchon doit être décalé angulairement par rapport au conteneur puisque, si la mesure du décalage est trop faible ou au contraire trop importante, les nervures 17, 18 viennent en appui sur le dessus des bossages 4, 5 de sorte que la base du capuchon ne peut pas prendre appui sur le dessus 3 dudit conteneur. Les rampes 11, 12, sur lesquelles la base du capuchon peut glisser, facilitent sa mise en place.

Lorsque le capuchon est présenté convenablement, ce qui est illustré en traits mixtes à la fig. 5, les nervures 17, 18 se trouvent juste en regard de l'embouchure des rainures 15, 16 et les grands côtés 2a, 2b du capuchon 2 se trouvent à la base des rampes 11, 12. En faisant tourner le capuchon dans le sens des aiguilles d'une montre, les nervures 17, 18 sont engagées dans les rainures 15, 16 jusqu'au moment où les parois internes des grands côtés 2a, 2b du capuchon viennent heurter les butées 7, 8 du conteneur.

Etant donné que l'épaisseur des parois du capuchon correspond à la largeur des espaces 9, 10, les génératrices extérieures des grands côtés du capuchon sont alors nécessairement alignées avec les génératrices extérieures du conteneur et, il en est évidemment de même en ce qui concerne les génératrices extérieures des petits côtés du capuchon et des petits côtés du conteneur ce qui est illustré par la fig. 6.

Lorsque l'on désire retirer le capuchon, celui-ci est tourné dans le sens contraire des aiguilles d'une montre de sorte qu'il est ramené à la position illustrée à la fig. 5.

En continuant le mouvement de rotation dans le sens contraire des aiguilles d'une montre, les grands côtés 2a, 2b du capuchon sont amenés à glisser le long des rampes 11, 12 ce qui a pour effet de commencer à soulever le capuchon par rapport au conteneur.

L'utilisateur peut ensuite dégager librement le capuchon.

L'invention n'est pas limitée à l'exemple de réalisation représenté et décrit en détail, car diverses modifications peuvent y être apportées sans sortir de son cadre. En particulier, les nervures 17, 18, de même que les parois des rainures 15, 16, peuvent former des rampes complémentaires pour assurer le coincement et, par conséquent, le verrouillage du capuchon sur le conteneur en fin de mise en place. En outre, un seul bossage 4 ou 5 peut être prévu notamment lorsque l'embout ou goulot 6 est désaxé par rapport au conteneur.

## Revendications

1. Conteneur (1) à capuchon amovible (2) à génératrices latérales alignées avec celles du conteneur présentant en section une forme quelconque non circulaire, comprenant sur son dessus un goulot (6) et de part et d'autre de ce goulot deux bossages (4, 5) dont un côté (7, 8) est distant des génératrices latérales (1a, 1 b) du conteneur (1) d'une mesure (9, 10) correspondant à l'épaisseur de paroi e du capuchon, caractérisé en ce que le goulot est de forme circulaire et l'autre côté (11, 12) des bossages (4, 5) délimite une rampe, le bord extrême (13, 14) du bossage étant lui-même distant des génératrices latérales (1c, 1d) du conteneur (1) d'une mesure égale à l'épaisseur des parois du capuchon et délimitant une rainure (15, 16) correspondant à une nervure (17, 18) formée à partir de la paroi interne du capuchon (2), les nervures (17, 18) et les rainures coopérantes (15, 16) formant des éléments complémentaires pour le verrouillage du capuchon (2) sur le conteneur (1).

2. Conteneur suivant la revendication 1, caractérisé en ce que le capuchon contient des ailettes de précentrage (19, 20).

3. Conteneur suivant l'une des revendications 1 ou 2, caractérisé en ce que les ailettes de précentrage (19, 20) sont prévues pour emboîter l'embout ou goulot (6) du conteneur (1).

4. Conteneur suivant l'une des revendications 1 à 3, caractérisé en ce que le capuchon est muni d'un organe d'étanchéité (21).

## Patentansprüche

1. Behälter (1) mit abnehmbarem Deckel (2) mit Mantellinien, die mit denen des Behälters fluchten, sowie mit beliebigem, nicht kreisförmigem Querschnitt, wobei der Behälter (1) an seinem oberen Ende einen Flaschenhals (6) und beiderseits von diesem Flaschenhals (6) zwei Erhebungen (4, 5) aufweist, deren jeweils eine Seite (7, 8) sich im Abstand zu den seitlichen Mantellinien (1 a, 1 b) des Behälters (1) entsprechend der Wanddicke "e" des Deckels befindet, dadurch gekennzeichnet, dass der Flaschenhals (6) eine kreisförmige Gestalt besitzt, und dass die jeweils andere Seite (11, 12) der Erhebungen (4, 5) eine Schräge begrenzt, dass der äussere Rand (13, 14) der Erhebung (4, 5) im Abstand von den Mantellinien (1c, 1d) des Behälters (1) entsprechend der Wanddicke des Deckels (2) angeordnet ist und eine Nut (15, 16) entsprechend einem rippenförmigen Vorsprung (17, 18) begrenzt, der sich innen an der Wand des Deckels (2) befindet, wobei die rippenförmigen Vorsprünge (17, 18) und die Nuten (15,16) zusammenwirken und komplementäre Elemente zum Verriegeln des Deckels (2) auf dem Behälter (1) bilden.

2. Behälter nach Anspruch 1, dadurch gekennzeichnet, dass der Deckel (2) vorzentrierende Flügelstücke (19, 20) aufweist.

3. Behälter nach Anspruch 1 oder 2, dadurch gekennzeichnet, dass die vorzentrierende Flügelstücke (19, 20) dazu vorgesehen sind, um ein Passtück oder den Flaschenhals (6) des Behälters (1) zu umfassen.

4. Behälter nach einem der Ansprüche 1 bis 3, dadurch gekennzeichnet, dass der Deckel (2) mit einer Dichtung (21) versehen ist.

## Claims

1. Container (1) with a removable cap (2) having side generating lines in alignment with those of the container having in cross-section any un-circular shape comprising on its top part a neck (6) and, on both sides of this neck, two bosses (4, 5) one side of which (7, 8) is spaced apart from the side generating lines (1a, 1b) of the container (1) by a measure (9, 10) corresponding to the wall thickness e of the cap, characterized in that the neck has a circular shape and the other side (11, 12) of the bosses (4, 5) defines a ramp, the extreme end (13, 14) of the boss being itself spaced apart from the side generating lines (1c, 1 d) of the container (1) by a measure which is equal to the wall thickness of the cap and defining a groove (15, 16) corresponding to a rib (17, 18) formed from the inner wall of the cap (21), the ribs (17,18) and the cooperating grooves (15, 16) forming complementary elements for locking the cap (2) on the container (1).

2. Container according to claim 1, characterized in that the cap contains precentering wings (19, 20).

3. Container according. to one of claims 1 or 2, characterized in that the precentering wing (19, 20) are provided for encasing the mouth piece or neck (6) of the container (1).

4. Container according to one of claims 1 to 3, characterized in that the cap is provided with a sealing member (21).
